# EUROPÄISCHE PATENTSCHRIFT

(11) **EP 2 270 308 B1**
(45) Veröffentlichungstag und Bekanntmachung des Hinweises auf die Patenterteilung: **12.02.2014**
(21) Anmeldenummer: 10162934.3
(22) Anmeldetag: 17.05.2010
(51) Int. Cl.: E06B 3/964, E06B 3/984, E05D 15/52, E05F 7/08

(54) **Eckverbindung für ein Fenster oder eine Tür mit Treibstangenbeschlag**
Corner joint for a window or a door with an espagnolette fitting
Jonction angulaire pour une fenêtre ou une porte avec une ferrure à crémone

(30) Priorität: 03.06.2009 DE 202009007832 U
(43) Veröffentlichungstag der Anmeldung: 05.01.2011
(73) Patentinhaber: Siegenia-Aubi KG, 57234 Wilnsdorf (DE)
(72) Erfinder:

(56) Entgegenhaltungen:
- DE-C- 952 689
- DE-U1- 8 436 580
- GB-A- 901 029

## Beschreibung

Die Erfindung betrifft eine Eckverbindung für den Flügel eines Fensters oder einer Tür nach dem Oberbegriff des Anspruchs 1 sowie ein Fenster oder Tür mit einer solchen Eckverbindung.

Eine solche Eckverbindung ist beispielsweise aus der FR 2 212 477 A1 bekannt. Bei dieser bekannten Eckverbindung eines Flügelrahmens sind zwei unter einem Winkel zusammentreffende Flügelholme miteinander verbunden, wobei die Verbindung über zumindest ein winkelförmiges Verbindungselement erfolgt, welches mit Verbindungsansätzen in die mit Stumpschnitten abgelängten Holme des Flügelrahmens eingreift. Die Eckverbindung bildet dabei einen Teilabschnitt der Flügelrahmensichtfläche. In dem Verbindungselement ist ein Beschlagteil integriert, welches bei dem fertig montierten Flügel wirksam ist und wobei das Beschlagteil zumindest mittelbar mit dem dem Flügel zugeordneten Rahmen zusammenwirkt.

Nachteilig dabei ist es, dass das Verbindungselement jeweils auffällig sichtbar an dem Flügelrahmen ist und zwei Trennkanten zu den Flügelholmen entstehen, die nach einem Zeitablauf durch Schmutzeinlagerungen deutlich sichtbar werden. Zudem lässt sich das Verbindungselement nur bei Hohlprofilen verwenden und kann nicht ohne weiteres, beispielsweise an Holzfenster angepasst werden.

Aus der DE 2157014 A1 ist eine Eckverbindung für die Holmenden des Rahmens eines Fensters bekannt geworden, bei der in ein mit einem Gehrungsschnitt versehenes Hohlprofil ein Spannglied in eine offene Nut eingeschoben wird, welches mit einem sich an dem benachbarten Flügelholm abstützenden winkelförmigen Spannglied über eine Spannschraube verbunden ist. Das winkelförmige Spannglied und das in das Hohlprofil eingeschobene Spannglied wird jeweils mittels eines Bolzens an dem Hohlprofil verankert. Das Spannglied ist als Laufwagen ein Beschlagteil des fertigen Flügels.

Weitere Eckverbindungen sind aus DE952689, DE8436580U1 und GB901029 bekannt.

Nachteilig ist es dabei, dass die Eckverbindung eine Vielzahl von Bauteilen enthält, die miteinander verbunden werden müssen.

Aufgabe der Erfindung ist es daher, eine Eckverbindung zu schaffen, die einfach und schnell aus wenigen Bauteilen gebildet werden kann und die dauerhaft wirksam ist.

Zur Lösung dieser Aufgabe ist eine Eckverbindung nach dem Anspruch 1, sowie ein Fenster oder eine Tür nach dem Anspruch 8 vorgesehen. Dabei ist das Verbindungselement ein den Eckbereich umgreifendes winkelförmiges Beschlagteil, welches einen winkelförmigen Führungskanal für ein Schubglied eines Treibstangenbeschlags bildet und an einem Schenkel des Beschlagteils zwei gegeneinander verstellbare Widerlager angebracht sind, die Ausnehmungen der Holme zugeordnet sind. Es ergibt sich ein einziges Beschlagteil, welches leicht zu handhaben ist und welches ohnehin bei einer großen Anzahl von Flügeln montiert werden muss.

Vorzugsweise sind die Widerlager als im Wesentlichen T-förmige Nutsteine ausgebildet, so dass diese eine maximale Gewindelänge bei kleiner Baugröße haben.

Um eine formschlüssige Aufnahme zu erreichen sind die Widerlager in komplementär dazu ausgeformte Ausnehmungen im Grund einer Beschlagnut eingefomt.

Um die Betätigung der Spannschraube auf unauffällige Weise an dem benachbarten Flügelholm vornehmen zu können ist vorgesehen, dass in den winkelförmigen Beschlagteilen an dem zweiten Schenkel eine Bohrung nahe dem Eckbereich angebracht ist, die konzentrisch zu einer Spannschraube verläuft, welche dazu dient, die Widerlager relativ zueinander zu verlagern. Denkbar wäre zwar auch ein im Falzbereich zugängliche Spannschraube oder Spannelement wodurch jedoch zusätzlicher Bauraum im Falzbereich beansprucht würde.

Um die Spannschraube tiefer im Profilschwerpunkt anbringen zu können und dennoch die Spannschraube zugänglich zu machen, ist vorgesehen, dass in dem Flügelholm zumindest eine Bohrung oder eine Nut vorgesehen ist, welche konzentrisch zu der Bohrung verläuft.

Wenn an der, dem jeweils benachbarten Flügelholm zugewandten Verbindungsstelle zumindest zwei Kanten vorgesehen sind, die V-förmig zueinander verlaufen und die im montierten Zustand an komplementär dazu verlaufenden Kanten des anderen Profilholms anliegen, dann erfolgt eine selbstständige Ausrichtung der Flügelholme in einer senkrecht zur Flügelrahmenebene verlaufenden Richtung, und die Verbindung nimmt senkrecht zur Flügelebene auftretende Kräfte auf.

Es kann auch vorgesehen werden, dass die T-förmigen Nutsteine an ihrem freien Ende mit einem konvexen Radius oder einer Fügeschräge versehen sind. Dadurch lässt sich das Beschlagteil einfacher Fügen.

Besonders vorteilhaft ist ein Fenster oder eine Tür, welches bzw. welche zwei Eckverbindungen entsprechend der eingangs geschilderten Ausgestaltung aufweist. Dadurch lässt sich zumindest ein Holm aus dem aus vier Holmen gebildeten Flügelrahmen lösen. und eine ggf. zwischen den Holmen befindliche Füllung wird zugänglich.

Dabei kann mit Vorteil auch vorgesehen werden, dass die Eckverbindungen an einem Flügelholm angebracht sind. Dadurch lässt sich dieser Flügelholm von den anderen fest verbundenen Flügelholmen trennen und das geschlossene Viereck öffnen, vorzugsweise die Verschlussseite. Eine diagonale Anordnung der Beschlagteile ist aus beschlagtechnischer Sicht oft nicht erforderlich und erhöht den Montageaufwand.

Weitere vorteilhafte Ausgestaltungen ergeben sich aus den Zeichnungen. Es zeigt:
- Fig. 1: ein als Eckumlenkung ausgelegtes Beschlagteil, welches als Verbindungselement wirksam ist,
- Fig. 2: einen Profilholm in einer Seitenansicht,
- Fig. 3: einen Endabschnitt des Profilholms nach Fig. 2 in einer dreidimensionalen Darstellung,
- Fig. 4: einen Endabschnitt des Profilholms nach Fig. 2 und 3 in einem Längsschnitt entlang der Linie IV-IV in Fig. 2,
- Fig. 5: einen zweiten Profilholm in einer Seitenansicht,
- Fig. 6: einen Endabschnitt des Profilholms nach Fig. 5 in einer dreidimensionalen Darstellung,
- Fig. 7: einen Endabschnitt des Profilholms nach Fig. 4 und 5 in einem Längsschnitt entlang der Linie VII-VII in Fig. 5,
- Fig. 8: eine zusammengefügte Eckverbindung, in einem Schnitt entlang der Linie VIII-VIII in Fig. 9,
- Fig. 9: eine Draufsicht auf eine zusammengefügte Flügelecke und
- Fig. 10: eine schematische Skizze eines zusammengesetzten Flügelrahmens mit Eckverbindungen.

In der Fig. 1 ist eine, das vorgenannte winkelförmige Beschlagteil ausbildende Eckumlenkung 1 dargestellt, die ein winkelförmiges Gehäuse 2 besitzt, in dem Gehäuse 2 sind hier nicht sichtbar biegsame Umlenkglieder in einem bogenförmigen Führungskanal geführt, welche auf dem ersten Schenkel 3 und dem zweiten Schenkel 4 Kupplungsglieder aufweisen, mit denen eine Verbindung zu weiterführenden Treibstangen - wie z.B. der Treibstange 5 an dem Schenkel 4. An dem Schenkel 3 erfolgt eine Kopplung erst mit der Montage eines weiteren hier nicht dargestellten Bauteils eines Treibstangenbeschlags.

Die Eckumlenkung 1 ist Teil einer Eckverbindung des Flügelrahmens eines Fensters oder einer Tür, bei der die zwei unter einem Winkel zusammentreffende Flügelholme 6, 7 miteinander verbunden werden, wobei die Verbindung über die als Verbindungselement wirksame Eckumlenkung 1 gesichert ist. Die Flügelholme 6 und 7 sind ausweislich der Fig. 3 und 6 mit zwei Gehrungsschnitten versehenen und bilden zusammengefügt im Ausführungsbeispiel einen rechten Winkel. Aus der Fig. 2 bis 4 ist ersichtlich, dass in dem Holm 6 eine Beschlagaufnahmenut 8 an einem Falz 9 angebracht ist. Der Holm 6 ist aus einem Vollkörper beispielsweise aus Holz durch Fräsen hergestellt. Der Gehrungsschnitt 10 an dem Ende 9 des Holms 6 wird aus zwei V-förmig zueinander verlaufenden Kanten 10a und 10b gebildet. Zwischen diesen ragt zapfenartig ein stumpf, d.h. etwa rechtwinklig zur Längsachse des Holms 6 abgelängter Mittelteil 11 vor, der zumindest bereichsweise die Beschlagaufnahmenut 8 beinhaltet. In der Beschlagaufnahmenut 8 ist nahe dem Ende 9 eine Ausnehmung in Form einer Tasche 12 angebracht. Diese Tasche 12 ist in ihrer Breite 13 im Ausführungsbeispiel etwas geringer bemessen als eine erste Stufe 14 der als Stufennut ausgebildeten Beschlagaufnahmenut 8 und liegt damit etwa mittig zwischen dem Überschlag 15 und der Glaswange 16. Die Anordnung führt daher nicht zu einer Unterbrechung des Stegs 17, der eine Wandung der Beschlagaufnahmenut 8 bildet. Ist die Breite 13 der Tasche 12 größer ausgelegt als die Stufe 14, dann ist eine entsprechende Abdeckung vorzusehen

Ausweislich der Fig. 2 ist die Tasche 12 mit einem konkav geformten Boden 18 versehen und zu dem Ende 9 ist die Tasche 12 mit einer Nut 19 geöffnet. Die Nut 19 ist mittig zur Tasche 12 und der Beschlagaufnahmnut 8 angeordnet und hat eine geringere Breite 20 und auch eine geringere Tiefe 21 gegenüber der Tiefe 22 der Tasche 12. Auch der Boden 23 der Nut 19 ist konvex geformt, wobei die Radien 24, 25 einen identischen Mittelpunkt haben.

Aus den Fig. 5 bis 7 ist die Ausgestaltung des Endbereichs des zweiten Holms 7 erkennbar. Dieser ist - im Gegensatz zu dem Holm 6 -auch auf der Stirnseite 26 mit einer Profilierung versehen und weist dementsprechend auf einem kurzen Abschnitt einen Falz 27 und eine Beschlagaufnahmenut 8 auf. Die innere in Verlängerung des Überschlags 28 verlaufende Glaswange 29 und die äußere Glaswange 30 sind mit geneigten Kanten 31, 32 ausgeführt, wobei die Kanten 10a und 10b sowie die Kanten 31, 32 so abgestimmt sind, dass sich diese annähernd unterbrechungsfrei fügen lassen. Auf der Rahmeninnenseite 33 ist eine Nut 34 angeformt, welche an die Abmessung des Mittelteils 11 angepasst ist.

Wie aus den Fig. 5 bis 7 noch erkennbar ist, weist die Stirnseite 26 in der Beschlagaufnahmenut 8 ebenfalls eine Tasche 35 auf. Diese Tasche 35 ist entsprechend der Tasche 12 aufgebaut und bezogen auf die Beschlagaufnahmenut 8 angeordnet. Die Taschen 12, 35 liegen bei zusammengefügten Holmen 6, 7 nebeneinander. Auch weist die Tasche 35 eine Nut 36 auf, die zur offenen Seite des Holms 7 bzw.der Nut 8 weist. Die Breite 37 der Tasche 35 entspricht der Breite 13 der Tasche 12 und auch die Breite 38 der Nut 36 ist entsprechend der Breite 20 der Nut 19 ausgelegt. Ebenso sind die Höhe 38 beider Taschen 12, 35 identisch gewählt. Zur Vermeidung von Kerbwirkungen sind die Taschen 12, 35 mit Radien 39 versehen. Die Tiefe 40 der Tasche 35 und die Tiefe 41 der Nut 36 entsprechen der Tiefe 22 bzw. 21 der Tasche 12. In der Tasche 35 ist jedoch eine von der Tasche zum Eckbereich des Flügelholms 7 reichende Bohrung 42 angebracht. Die Bohrung 42 weist von der Falzfläche 43 des Holms 7 einen Abstand 44 auf, so dass die Bohrung annähernd coaxial zu dem Mittelpunkt der Radien 24,25 der Taschen 12, 35 und Nuten 19, 36 verläuft. Der Abstand 45 der Tasche 35 vom Grund 46 der Beschlagaufnahmenut 8 ist so gewählt, dass zwischen der Tasche 35 und dem Grund 47 der Nut 34 noch ein Materialsteg 48 verbleibt.

Die fertige Eckverbindung ergibt sich dann nach Fig. 8 und 9 dadurch, dass zunächst die Holme 6,7 aneinander herangeführt werden. Liegen die Kanten 10a, 10b an den komplementär dazu verlaufenden Kanten 31, 32 an und greift das Mittelteil 11 so in die Nut 34, dass die Beschlagaufnahmenut 8 an der Stirnseite 26 und an dem Holm 6 fluchten, dann wird die Eckumlenkung 1 zur Flügelecke herangeführt und taucht mit den als Widerlager wirksamen T-Nutensteinen 50, 51 in die Taschen 12, 35 ein.

Die an dem Schenkel 3 der Eckumlenkung angebrachten Widerlager (T-Nutensteine 50 ,51) sind relativ zueinander verstellbar durch eine Spannschraube 52 miteinander verbunden. Ausweislich der Fig. 1, verläuft die Spannschraube 52 konzentrisch zu der in dem winkelförmigen Beschlagteil an dem zweiten Schenkel 4 angebrachten Bohrung 53 welche nahe dem Eckbereich 54 der Eckumlenkung 1 angebracht ist. Die Spannschraube 52 weist an ihrem im T-Nutenstein 50 liegenden Ende 55 einen Werkzeugeingriff auf, der durch die Bohrung 53 und die Bohrung 42 in dem Holm 7 auch bei montierter Eckumlenkung 1 zugänglich bleibt.

Die konvexen Enden 56, 57 der T-förmigen Nutsteine 50, 51 bilden mit dem Radius Montageerleichterung, durch die diese leicht in die Taschen 12, 35 einführbar sind. Um als Spannvorrichtung wirksam zu sein ist einer der T-Nutsteine 50 oder 51 mit einem Linksgewinde versehen. Die Befestigung an der Eckumlenkung 1 erfolgt über eine Klammer 57, welche die Spannschraube und die T-Nutensteine 50, 51 an dem Schenkel 3 aber in Längsrichtung des Holms 6 geringfügig verstellbar fixiert. Dadurch können Fertigungsungenauigkeiten bei der Anordnung der Taschen 12, 35 ausgeglichen werden.

Das dem Radius 57, 58 gegenüberliegende Ende der T-Nutensteine 50, 51 ist dem Schenkel 3 in einer einfachen Führung (z.B. einer offenen Nut) verschiebbar zugeordnet. Aus der Darstellung nach Fig. 8 und 9 gehen noch weitere bauliche Einzelheiten der Eckumlenkung 1 und deren Kopplung mit ggf weiterführenden Bauteilen des Treibstangenbeschlages hervor. Durch die Klemmverbindung mittels der T-Nutensteine 50, 51 kann ggf. weitergehende Befestigung der Eckumlenkung 1 an dem in der Fig. 8 waagerecht verlaufenden Holm 6.

Aus der Fig. 10 ist ein Fenster mit zumindest zwei Eckverbindungen entsprechend der vorstehend näher beschriebenen Art schematisch dargestellt. Vorzugsweise sind die Eckumlenkungen 1 und die dadurch gebildeten Eckverbindungen an einem Flügelholm 7 angebracht. Dadurch kann der Holm 7 vollständig aus dem Flügelrahmen 59 entfernt werden. Selbstverständlich können die Eckumlenkungen 1 und die dadurch gebildeten Eckverbindungen an allen Flügelecken vorhanden sein.

### Bezugszeichenliste

- 1: Eckumlenkung
- 2: Gehäuse
- 3: Schenkel
- 4: Schenkel
- 5: Treibstange
- 6: Holm
- 7: Holm
- 8: Beschlagaufnahmenut
- 9: Ende
- 10: Gehrungsschnitt
- 10a: Kante
- 10b: Kante
- 11: Mittelteil
- 12: Tasche
- 13: Breite
- 14: Stufe
- 15: Überschlag
- 16: Glaswange
- 17: Steg
- 18: Boden
- 19: Nut
- 20: Breite
- 21: Tiefe
- 22: Tiefe
- 23: Boden
- 24: Radius
- 25: Radius
- 26: Stirnseite
- 27: Falz
- 28: Überschlag
- 29: Glaswange
- 30: Glaswange
- 31: Kante
- 32: Kante
- 33: Rahmeninnenseite
- 34: Nut
- 35: Tasche
- 36: Nut
- 37: Breite
- 38: Höhe
- 39: Radien
- 40: Tiefe
- 41: Tiefe
- 42: Bohrung
- 42': Durchmesser
- 43: Falzfläche
- 44: Abstand
- 45: Abstand
- 46: Grund
- 47: Grund
- 50: T-Nutenstein
- 51: T-Nutenstein
- 52: Spannschraube
- 53: Bohrung
- 54: Eckbereich
- 55: Ende
- 56: Klammer
- 57: Radius
- 58: Radius
- 59: Flügelrahmen

## Patentansprüche

1. Eckverbindung eines Flügelrahmens (59) eines Fensters oder einer Tür, bei dem zwei unter einem Winkel zusammentreffende Flügelholme (6, 7) miteinander verbunden werden, wobei die Verbindung über zumindest ein Verbindungselement erfolgt, welches als Beschlagteil des fertig montierten Flügels wirksam ist und mit dem dem Flügel zugeordneten Blendrahmen zusammenwirkt, wobei die Eckverbindung zwei mit Trennschnitten versehene Flügelholme (6, 7) umfasst,
**dadurch gekennzeichnet,**
**dass** das Verbindungselement ein den Eckbereich umgreifendes winkelförmiges Beschlagteil ist, welches einen winkelförmigen Führungskanal (2) für ein Schubglied eines Treibstangenbeschlags bildet und an einem Schenkel (3) des Beschlagteils zwei gegeneinander verstellbare Widerlager (50, 51) angebracht sind, die Ausnehmungen oder Taschen (12, 35) der Holme (6, 7) zugeordnet sind.

2. Eckverbindung nach Anspruch 1,
**dadurch gekennzeichnet,**
**dass** die Widerlager als im wesentlichen T-förmige Nutsteine (50, 51) ausgebildet sind.

3. Eckverbindung nach Anspruch 2,
**dadurch gekennzeichnet,**
**dass** die Widerlager (50, 51) in komplementär dazu ausgeformten Ausnehmungen oder Taschen (12, 35) eingreifen, die im Grund einer Beschlagaufnahmenut (8) eingeformt sind.

4. Eckverbindung nach einem der Ansprüche 1 bis 3,
**dadurch gekennzeichnet,**
**dass** in das winkelförmige Beschlagteil an dem zweiten Schenkel (4) eine Bohrung (53) nahe dem Eckbereich (54) angebracht ist, die konzentrisch zu einer Spannschraube (52) verläuft, welche dazu dient, die Widerlager (50, 51) relativ zueinander zu verlagern.

5. Eckumlenkung nach Anspruch 4,
**dadurch gekennzeichnet,**
**dass** in dem Flügelholm (7) zumindest eine Bohrung (42) oder eine Nut vorgesehen ist, welche konzentrisch zu der Bohrung (53) und der Spannschraube (52) verläuft.

6. Eckverbindung nach einem der Ansprüche 1 bis 5,
**dadurch gekennzeichnet,**
**dass** an der dem jeweils benachbarten Flügelholm (6 oder 7) zugewandten Verbindungsstelle zumindest zwei Kanten (10a, 10b oder 30, 31) vorgesehen sind, die V-förmig zueinander verlaufen und die im montierten Zustand an komplementär dazu verlaufenden Kanten (30, 31 oder 10a, 10b) des anderen Profilholms (7 oder 6) anliegen.

7. Eckverbindung nach einem der Ansprüche 1 bis 6,
**dadurch gekennzeichnet,**
**dass** die T-förmigen Nutsteine (50, 51) an ihrem freien Ende mit einem Radius (57, 58) oder einer Fügeschräge versehen sind.

8. Fenster oder Tür mit zumindest zwei Eckverbindungen nach einem der Ansprüche 1 bis 7.

9. Fenster oder Tür nach Anspruch 8,
**dadurch gekennzeichnet,**
**dass** die Eckverbindungen an einem Flügelholm (7) angebracht sind.

## Claims

1. Corner joint of a casement (59) of a window or a door, in which two casement bars (6, 7) meeting at an angle are connected to each other, wherein the connection occurs by means of at least one connecting element, which is effective as a fitting component of the fully assembled casement and interacts with the frame allocated to the casement, wherein the corner joint comprises two casement bars (6, 7) fitted with separating cuts, **characterised in that** the connecting element is an angular fitting component reaching round the corner area, which forms an angular guide channel (2) for a push member of a espagnolette fitting, and two counter-bearings (50, 51) which can be adjusted relative to each other are arranged on one branch (3) of the fitting component, which are allocated to recesses or pockets (12, 35) in the bars (6, 7).

2. Corner joint according to claim 1, **characterised in that** the counter-bearings are formed as basically T-shaped sliding blocks (50, 51).

3. Corner joint according to claim 2, **characterised in that** the counter-bearings (50, 51) engage in recesses or pockets (12, 35) formed in a complementary manner to them, which are formed in the base of a fitting holding groove (8).

4. Corner joint according to one of claims 1 to 3, **characterised in that** a hole (53) is disposed in the angular fitting component on the second branch (4) close to the corner area (54), which runs concentrically to a clamping screw (52) which serves to move the counter-bearings (50, 51) relative to each other.

5. Corner diversion according to claim 4, **characterised in that** in the casement bar (7) at least one hole (42) or one groove is provided which runs concentrically to the hole (53) and the clamping screw (52).

6. Corner joint according to one of claims 1 to 5, **characterised in that** at the connecting point facing the in each case adjacent casement bar (6 or 7), at least two edges (10a, 10b or 30, 31) are provided which run in a V-shape towards each other and which in the fitted state lie against edges (30, 31 or 10a, 10b) of the other profile bar (7 or 6), said edges running in a complementary manner to them.

7. Corner joint according to one of claims 1 to 6, **characterised in that** the T-shaped sliding blocks (50, 51) are given a radius (57, 58) or a joining bevel on their free end.

8. Window or door with at least two corner joints according to one of claims 1 to 7.

9. Window or door according to claim 8, **characterised in that** the corner joints are arranged on a casement bar (7).

## Revendications

1. Jonction angulaire pour un cadre de battant (59) d'une fenêtre ou d'une porte, destinée à assembler deux montants de battant (6, 7), qui se rejoignent en formant un angle, sachant que la jonction est effectuée au moyen d'au moins un élément de liaison, qui agit en tant que pièce de ferrure du battant monté et coopère avec le dormant associé au battant, sachant que ladite jonction angulaire est dotée de deux longerons de battant (6, 7) pourvus de deux coupes de séparation,
**caractérisée en ce que** l'élément de liaison est une pièce de ferrure, qui, entourant la section angulaire, forme un canal de guidage angulaire (2) pour un organe de poussée d'une ferrure à crémone, et que, sur une branche (3) de la pièce de ferrure, sont montées deux contrebutées (50, 51), déplaçables l'une par rapport à l'autre, qui forment des évidements ou des logements (12, 35) associés aux longerons (6, 7).

2. Jonction angulaire selon la revendication 1,
**caractérisée en ce que** les contrebutées sont réalisées en tant qu'écrous de rainure en forme de T (50, 51).

3. Jonction angulaire selon la revendication 2,
**caractérisée en ce que** les contrebutées (50, 51) s'engagent dans des évidements ou des logements (12, 35) de forme correspondante, qui sont pratiqués dans le fond d'une rainure (8) destinée à recevoir la ferrure.

4. Jonction angulaire selon l'une des revendica-tions 1 à 3,
**caractérisée en ce que**, dans la pièce de ferrure angulaire, sur la deuxième branche (4), est pratiqué, à proximité de la section angulaire (54), un alésage (53), qui s'étend concentriquement par rapport à une vis de serrage (52), qui sert à déplacer les contrebutées (50, 51) par rapport l'une à l'autre.

5. Jonction angulaire selon la revendication 4,
**caractérisée en ce que**, dans le longeron de battant (7) est prévu au moins un alésage (42) ou une rainure, qui s'étend concentriquement par rapport à l'alésage (53) et à la vis de serrage (52).

6. Jonction angulaire selon l'une des revendications 1 à 5,
**caractérisée en ce que**, sur le jointoiement orienté vers le longeron de battant (6 ou 7) respectivement voisin, sont prévus au moins deux bords (10a, 10b ou 30 31) qui s'étendent l'un vers l'autre en forme de V et qui, à l'état monté, portent contre des bords (30, 31 ou 10a, 10b) de l'autre longeron de battant (7 ou 6), qui s'étendent de manière complémentaire.

7. Jonction angulaire selon l'une des revendications 1 à 6,
**caractérisée en ce que** les écrous de rainure en forme de T (50, 51) sont dotés, à leur extrémité libre, d'un rayon (57, 58) ou d'un biseau d'assemblage.

8. Fenêtre ou porte avec au moins deux jonctions angulaires selon l'une des revendications 1 à 7.

9. Fenêtre ou porte selon la revendication 8,
**caractérisée en ce que** les jonctions angulaires sont prévues sur un longeron de battant (7).
